# EUROPÄISCHE PATENTSCHRIFT

(11) **EP 0 609 325 B1**
(45) Veröffentlichungstag und Bekanntmachung des Hinweises auf die Patenterteilung: **19.03.1997**
(21) Anmeldenummer: 92921998.8
(22) Anmeldetag: 20.10.1992
(51) Int. Cl.: H04H 1/00

(54) **VERFAHREN ZUM ÜBERTRAGEN DIGITALISIERTER, STEREOFONER TONSIGNALE ÜBER STÖRBEHAFTETE RUNDFUNKKANÄLE**
METHOD OF TRANSMITTING DIGITIZED STEREOPHONIC SOUND SIGNALS OVER RADIO CHANNELS SUBJECT TO INTERFERENCE
PROCEDE DE TRANSMISSION DE SIGNAUX AUDIO STEREOPHONIQUES NUMERISES PAR DES VOIES RADIOPHONIQUES SOUSMISES A DES PARASITES

(30) Priorität: 23.10.1991 DE 4135005
(43) Veröffentlichungstag der Anmeldung: 10.08.1994
(73) Patentinhaber: Institut für Rundfunktechnik GmbH, D-80939 München (DE)
(72) Erfinder: PLENGE, Georg, D-82544 Egling (DE); WIESE, Detlef, D-85399 Hallbergmoos (DE); STOLL, Gerhard, D-85406 Zolling (DE)
(74) Vertreter: Konle, Tilmar, Dipl.-Ing.
(86) Internationale Anmeldenummer: EP9202402
(87) Internationale Veröffentlichungsnummer: WO9308657

(56) Entgegenhaltungen:
- EP-A- 0 382 509
- DE-A- 3 344 204

## Beschreibung

Die Erfindung bezieht sich auf ein Verfahren gemäß dem Oberbegriff des Patentanspruch 1. Ein derartiges Verfahren ist beispielsweise aus der DE 36 38 922 A 1 bekannt.

Bei digitalen stereofonen Tonsignalübertragungen muß in dem Decoder eine relativ hohe Rechenleistung vorgesehen werden, um Verschleierungsstrategien möglichst optimal anwenden zu können. Beispiele für derartige Verschleierungsstrategien sind in der DE-OS 36 38 922 beschrieben. Da die Installation einer hohen Rechenleistung den Decoder erheblich verteuert, besteht insbesondere bei möglichst einfach und billig auszuführenden Geräten der Unterhaltungselektronik der Wunsch, den Decoder von derartigen Rechenleistungen möglichst zu entlasten.

Die Aufgabe der Erfindung besteht somit darin, ein Verfahren anzugeben, welches die im Decoder erforderliche Rechenleistung im wesentlichen in den Encoder verlagert und damit eine einfache, billige Decoderrealisierung ermöglicht.

Diese Aufgabe wird erfindungsgemäß durch die kennzeichnenden Merkmale des Patentanspruchs 1 gelöst.

Vorteilhafte Ausgestaltungen und Weiterbildungen des erfindungsgemäßen Verfahrens ergeben sich aus den Unteransprüchen.

Die Erfindung wird anhand der Zeichnung näher erläutert. Es zeigt:
Figur 1 ein Blockschaltbild eines Encoders und
Figur 2 ein Blockschaltbild eines Decoders zur Durchführung des erfindungsgemäßen Verfahrens.

Bei dem in Figur 1 dargestellten Encoder werden die beiden Signale a_{L} und a_{R} eines digitalen stereofonen Signalpaares einer Normwandlungsstufe 11 zugeführt und ggf. in ihren Bitraten reduziert (das Verfahren arbeitet auch mit Signalen, die nicht bitratenreduziert sind). Die resultierenden Signale werden anschließend in einer Kanalcodierungsstufe 12 einer Kanalcodierung unterzogen. Eines der beiden Signale wird vorteilhaft (sh. DE 36 38 922 A1) verzögert. Die beiden Signale werden parallel dazu in einer Stufe 13 einer Analyse zur Strategieermittlung unterzogen. In dieser Analysestufe 13 werden die Parameter der stereofonen Signalpaare ermittelt, die für verschiedene Verschleierungsstrategien wichtig sein können. Dazu zählen z.B.:
Frequenzgang
Impulshaltigkeit
Korrelationsgrad zwischen a_{L} und a_{R}
Pegelverhältnisse
etc.

Die Analysestufe 13 erstellt für verschiedene mögliche Signalstörungen nach einer Kanalcodierung und -decodierung die für diese Störungen jeweils optimale Strategie. Die Störungen können z.B. sein:
a) Kurzzeitiger Signalausfall in einem oder beiden Signalen des Signalpaares entweder im gesamten Frequenzbereich oder nur in Teilbereichen
b) mehrfacher kurzzeitiger Ausfall gemäß vorstehender Ziffer a) entweder in regelmäßigen Abständen ("Lattenzauneffekt") oder in unregelmäßigen Abständen
c) langzeitige Ausfälle
d) Mischformen.

Die Strategieempfehlungen für eine Fehlerverschleierung oder einen Wechsel in der Kanalcodierung können sein:
e) Signalwiederholung mit Angabe der günstigsten Zeitpunkte für Beginn und Ende des einzufügenden Signalabschnittes;
f) Ersatz eines über längere Zeit ausgefallenen Signalabschnittes durch ein anderes Signal des stereofonen Signals (Links/Rechtsersatz bei 2-Kanalstereofonie) mit Angabe der günstigsten Zeitpunkte für Beginn und Ende des Signalaustausches;
g) Teilweiser Signalersatz (nur in bestimmten Frequenzbereichen des Gesamtsignals) nach vorstehender Ziffer a) oder b);
h) Wechsel von Fehlererkennung und Fehlerkorrektur zu reiner Fehlererkennung und Fehlerverschleierung bei der Kanaldecodierung.

Die in Aussicht genommenen Fehlerverschleierungstechniken werden typisiert. Die Information aus der Analysestufe 13 ist dann die Angabe mehrerer Typen, von denen jeweils ein Typ für eine ebenfalls typische Kanalstörung mit entsprechender Bitfehlerreststruktur zutreffend ist. Diese Information (ZiST) wird zusammen mit den Tondaten über einen Multiplexer 14 oder getrennt von den Tondaten dem Decoder übermittelt.

Bei dem in Figur 2 dargestellten Decoder wird das eintreffende Gesamtsignal ggf. mittels eines Demultiplexers 21 in seine Bestandteile getrennt. Die Signalanteile a'_{L} und a'_{R} werden in einer Decodier- und Restfehlererkennungsstufe 22 kanaldecodiert und auf mögliche Restfehler untersucht. Aus den Informationen "Bitfehlerreststruktur" (Ausgang von 22) und "Strategieempfehlungen" (Ausgang Demultiplexer 21) erfolgt im Funktionsbaustein "Strategieauswahl" 23 die Anweisung über die Anwendung der in den Verschleierungsstufen 24 vorzunehmenden Verschleierung (Concealment).

Die Erfindung ist nicht auf eine zweikanalige Stereofoniecodierung beschränkt, sondern kann auch für mehrmalige, beliebige Stereofoniecodierung angewandt werden.

## Patentansprüche

1. Verfahren zum Übertragen digitalisierter, stereofoner Tonsignale über störbehaftete Kanäle, insbesondere Rundfunkkanäle, bei dem decoderseitig Übertragungsfehler detektiert und gegebenenfalls korrigiert oder verschleiert werden, **dadurch gekennzeichnet**, daß die für die Fehlerkorrektur bzw. Fehlerverschleierung notwendige Rechenleistung weitgehend encoderseitig erbracht wird und daß das Ergebnis dieser Rechenleistung in codierter Form als eine zusätzliche Information dem Decoder übermittelt wird, welcher das übermittelte Ergebnis der Rechenleistung für die Fehlerkorrektur bzw. Fehlerverschleierung verwendet.

2. Verfahren nach Anspruch 1, **dadurch gekennzeichnet**, daß die Rechenleistung in der Auswahl der für den Einzelfall anzuwendenden Fehlerkorrektur- bzw. Fehlerverschleierungsstrategie liegt, wobei Kriterien für anzuwendende Strategien die Struktur des momentanen Tonsignals sowie Häufigkeit, Zeitdauer und Struktur möglicher Signalausfälle sind, und daß der Decoder aufgrund der von ihm festgestellten Signalausfälle die vom Encoder momentan empfohlene Strategie anwendet.

3. Verfahren nach Anspruch 1 oder 2, **dadurch gekennzeichnet**, daß die anzuwendenden Strategien typisiert werden, die Strategietypen im Decoder gespeichert sind und daß der Encoder lediglich Informationen über die Auswahl des anzuwendenden Strategietyps übermittelt, welche in dem Decoder zur Adressierung des betreffenden, gespeicherten Strategietyps verwendet werden.

## Claims

1. Method for the transmission of digitalized stereophonic audio signals via interference affected channels in particular radio channels in which decodersided transmission faults are detected and as the case may be corrected or concealed, characterised in that the calculation capacity necessary for the fault correction or as the case may be, fault concealment is produced substantially on the encoder side and that the result of this calculation is conveyed in coded form as an additional information to the decoder, which uses the conveyed result of the calculation for the fault correction or as the case may be fault concealment.

2. Method according to Claim 1, characterised in that the calculation capacity lies in the choice of the fault correction or as the case may be fault concealment strategy to be used for the individual case whereby criteria for strategies to be used are the structure of the momentary audio signal as well as frequency, duration and structure of possible signal fadings and that the decoder, due to the signal fadings ascertained by it, uses the strategy recommended momentarily by the encoder.

3. Method according to Claim 1 or 2, characterised in that the strategies to be used are standardized, the strategy types are stored in the decoder and that the encoder conveys only items of information regarding the choice of the strategy type to be used which are employed in the decoder for the addressing of the respective stored strategy type.

## Revendications

1. Procédé de transmission de signaux audios stéréophoniques numérisés par des canaux soumis à des parasites, en particulier des canaux radiophoniques, dans lesquels, du côté du décodeur, des erreurs de transmission sont détectées et, le cas échéant, corrigées ou masquées, caractérisé en ce que, pour la correction d'erreurs ou le masquage d'erreurs, la quantité de calcul nécessaire est effectuée, dans une grande mesure, du côté du codeur et, ensuite, le résultat de cette quantité de calcul est transmis sous forme codée au décodeur en tant qu'information supplémentaire, ce décodeur utilisant le résultat de l'opération de calcul pour la correction d'erreurs ou le masquage d'erreurs.

2. Procédé selon la revendication 1, caractérisé en ce que la quantité de calcul réside dans le choix de la stratégie de correction d'erreurs ou de masquage d'erreurs à utiliser dans chaque cas, les critères pour les stratégies à utiliser étant la structure du signal audio momentané ainsi que la fréquence, la durée et la structure des interruptions de signal possibles, et en ce que le décodeur, sur la base des interruptions de signaux qu'il détecte, utilise la stratégie recommandée momentanément par le codeur.

3. Procédé selon la revendication 1 ou 2, caractérisé en ce que les stratégies à utiliser sont normalisées, les types de stratégies sont mises en mémoire dans le décodeur et en ce que le codeur transmet simplement les informations sur le choix du type de stratégie à utiliser, ces informations étant utilisées par le décodeur pour l'adressage du type de stratégie concerné mis en mémoire.
